# EUROPÄISCHE PATENTSCHRIFT

(11) **EP 3 433 420 B1**
(45) Veröffentlichungstag und Bekanntmachung des Hinweises auf die Patenterteilung: **25.12.2019**
(21) Anmeldenummer: 17712495.5
(22) Anmeldetag: 21.03.2017
(51) Int. Cl.: D21F 2/00, D21F 3/04, D21F 9/00, D21F 11/04

(54) **VORRICHTUNG UND VERFAHREN ZUR HERSTELLUNG EINER MEHRLAGIGEN FASERSTOFFBAHN**
DEVICE AND METHOD FOR PRODUCING A MULTIPLE-LAYER FIBROUS WEB
DISPOSITIF ET PROCÉDÉ DE FABRICATION D'UNE BANDE DE MATIÈRE FIBREUSE MULTICOUCHE

(30) Priorität: 24.03.2016 DE 102016204969; 16.09.2016 DE 102016217726; 21.09.2016 DE 102016218100; 21.09.2016 DE 102016218101
(43) Veröffentlichungstag der Anmeldung: 30.01.2019
(73) Patentinhaber: Voith Patent GmbH, 89522 Heidenheim (DE)
(72) Erfinder: MOSER, Johann, 89518 Heidenheim (DE)
(86) Internationale Anmeldenummer: PCT/EP2017/056721
(87) Internationale Veröffentlichungsnummer: WO 2017/162685

(56) Entgegenhaltungen:
- WO-A1-01/18309
- WO-A1-2010/020707
- DE-A1-102014 210 879
- US-A- 3 915 791

## Beschreibung

Die Erfindung betrifft Vorrichtung zur Herstellung einer mehrlagigen Faserstoffbahn, mit einer Siebpartie zur Bildung einer mehrlagigen Faserstoffbahn, einer Pressenpartie zur weiteren Entwässerung der mehrlagigen Faserstoffbahn und einer Trockenpartie zur Trocknung der mehrlagigen Faserstoffbahn, wobei die Siebpartie mindestens eine erste Formiereinheit zur Bildung einer ersten Lage der mehrlagigen Faserstoffbahn und mindestens eine zweite Formiereinheit zur Bildung einer zweiten Lage der mehrlagigen Faserstoffbahn und eine Vergautschungszone umfasst und die Formiereinheiten zur Ausbildung der mehrlagigen Faserstoffbahn so zueinander angeordnet und ausgebildet sind, dass die zweite Lage auf die erste Lage in der Vergautschungszone zur Ausbildung der mehrlagigen Faserstoffbahn übertragen wird und wobei die Pressenpartie mindestens zwei letzte Pressnips umfasst, wobei die zwei letzten Pressnips durch ein erstes Presselement und ein zweites Presselement mit einem gemeinsamen Gegenelement mit glatter Oberfläche zur Glättung einer Seite der mehrlagigen Faserstoffbahn, gebildet sind.

Die Erfindung betrifft auch ein Verfahren zur Herstellung einer mehrlagigen Faserstoffbahn.

Vorrichtungen dieser Art sind aus dem Stand der Technik bekannt. Das Dokument DE102014210879 A1 beschreibt eine Papiermaschine und ein Verfahren zur Herstellung von Verpackungspapieren. Eine mehrlagige Verpackungspapierbahn, bestehend aus einer Deckelage, einer Schonschicht und einer Rückenlage, wird in einer Siebpartie mit zwei Formiereinheiten hergestellt und in einer Pressenpartie, bestehend aus einer Kompaktpresse mit 3 Pressnips, weiter entwässert und anschließend einer Trockenpartie und weiteren Prozessschritten zugeführt. In der Siebpartie wird die Rückenlage auf die Deckelage aufgegautscht und durch die Deckelage hindurch entwässert. Dies führt zu einer Vergrauung der üblicherweise hellen Deckelage.

Das Dokument WO2010/020707 A1 zeigt ebenfalls eine Papiermaschine zur Herstellung von Verpackungspapieren, insbesondere von White Top Liner. Die Siebpartie umfasst ebenfalls zwei Formiereinheiten zur Bildung von zwei Lagen des White Top Liners. Nach dem zusammengautschen der Einzellagen wird die mehrlagige Faserstoffbahn auf dem Entwässerungssieb des Langsiebes liegend bis zu einer Abnahmestelle transportiert und von einem Pickup-Pressfilz abgenommen und zur Pressenpartie geführt.

Im Dokument US3,915,791 ist ein Verfahren zur Herstellung einer einlagigen oder mehrlagigen Faserstoffbahn offenbart. Zwei Einzellagen der mehrlagigen Faserstoffbahn werden in einem Doppelsiebformer zwischen zwei Sieben zusammengeführt und verbunden, wobei die mittlere Lage dort gebildet wird.

Im Dokument WO01/18309 A1 ist ebenfalls eine Papiermaschine zur Herstellung von Liner offenbart. Dieser wird aus zwei Lagen in der Siebpartie hergestellt. In diesem Fall wird die hellere obere Lage auf die untere Lage aufgegautscht und die zweilagige Faserstoffbahn einer Kompaktpresse mit 3 Pressnips und anschließend einer Trockenpartie zugeführt. Für die Entwässerung der Faserstoffbahn und Glättung der helleren oberen Lage werden unterschiedliche Pressenkonzepte, wie beispielsweise Kompaktpressen, invertierte Kompaktpressen und einzeln stehende Presse mit nachfolgender Kompaktpresse mit zwei Pressnips, vorgeschlagen. Weiterhin wird die alternative Möglichkeit offenbart, die hellere obere Lage so herzustellen, dass sie die untere Lage der Faserstoffbahn bildet, wodurch die nun obere Lage der Faserstoffbahn durch die nun hellere untere Lage hindurch entwässert wird.

Nachteilig bei den bekannten Lösungen sind zum einen die Beeinträchtigung der sogenannten Weiße oder Helligkeit der Deckelage und zum anderen die aufwändige und somit teure Ausführung der Pressenpartie. Neben hohen Investitionskosten sind auch die Betriebskosten durch den Einsatz einer großen Zahl von Bespannungen beträchtlich. Zusätzlich ist das Betriebsverhalten der Maschinenkonzepte mit invertierter Kompaktpresse problematisch.

Es ist daher Aufgabe der Erfindung eine, gegenüber den bekannten Lösungen, verbesserte Vorrichtung und ein verbessertes Verfahren zur Herstellung einer mehrlagigen Faserstoffbahn, insbesondere zur Herstellung von Liner mit einer Rückenlage und einer weißer Deckelage vorzuschlagen.

Die Aufgabe wird durch die Merkmale des Anspruches 1 gelöst. Es wird eine Vorrichtung zur Herstellung einer mehrlagigen Faserstoffbahn vorgeschlagen, mit einer Siebpartie zur Bildung einer mehrlagigen Faserstoffbahn, einer Pressenpartie zur weiteren Entwässerung der mehrlagigen Faserstoffbahn und einer Trockenpartie zur Trocknung der mehrlagigen Faserstoffbahn, wobei die Siebpartie mindestens eine erste Formiereinheit zur Bildung einer ersten Lage der mehrlagigen Faserstoffbahn und mindestens eine zweite Formiereinheit zur Bildung einer zweiten Lage der mehrlagigen Faserstoffbahn und eine Vergautschungszone umfasst und die Formiereinheiten zur Ausbildung der mehrlagigen Faserstoffbahn so zueinander angeordnet und ausgebildet sind, dass die zweite Lage auf die erste Lage in der Vergautschungszone zur Ausbildung der mehrlagigen Faserstoffbahn übertragen wird und wobei die Pressenpartie mindestens zwei letzte Pressnips umfasst, wobei die zwei letzten Pressnips durch ein erstes Presselement und ein zweites Presselement mit einem gemeinsamen Gegenelement mit glatter Oberfläche zur Glättung einer Seite der mehrlagigen Faserstoffbahn, gebildet sind. Die Erfindung zeichnet sich dadurch aus, dass ein Transferband zur direkten Übernahme der mehrlagigen Faserstoffbahn an einer Übernahmestelle von der ersten Formiereinheit, das heißt von dem Sieb der ersten Formiereinheit, und zum weiteren Transport der mehrlagigen Faserstoffbahn vorgesehen ist und dass ein Pressband zur direkten Übernahme der mehrlagigen Faserstoffbahn an einer Abnahmestelle von dem Transferband und zur Führung der mehrlagigen Faserstoffbahn zur Pressenpartie angeordnet ist und dass die mehrlagige Faserstoffbahn zusammen mit dem Pressband derart durch den vorletzten Pressnip geführt ist, dass die zweite Lage der mehrlagigen Faserstoffbahn in Kontakt mit der glatten Oberfläche des Gegenelementes kommt.

Diese Lösung hat den Vorteil, dass die Qualität, z. Bsp. die Weiße oder Helligkeit, der zweite Lage der mehrlagigen Faserstoffbahn in der Siebpartie durch die Entwässerung nicht beeinträchtigt wird und gleichzeitig eine konventionelle, einfache Pressenpartie mit einer Kompaktpresse ohne Transferbänder zur Glättung der zum gemeinsamen Gegenelement weisenden Seite der zweiten Lage der mehrlagigen Faserstoffbahn einsetzbar ist. Dadurch verbessert sich auch das Betriebsverhalten, insbesondere hinsichtlich auftretender Randfalten oder Randeinrisse in der Faserstoffbahn. Zudem ist die Entwässerungskapazität ausreichend da die Presse zwei Pressnips mit jeweils mindestens einem wasseraufnehmenden Filz aufweist. Ebenso wird die Glätte der zweiten Lage durch die Glättwirkung von zwei Pressnips, genauer gesagt durch die beiden letzten Pressnips, verbessert. Die gebildete, mehrlagige Faserstoffbahn wird mittels des Transferbandes auf einer Transportstrecke, die sich von der Übernahme der mehrlagigen Faserstoffbahn von dem Sieb der ersten Formiereinheit bis zur direkten Übernahme der mehrlagigen Faserstoffbahn durch das Pressband erstreckt, überführt. Das Transferband ist vorzugsweise so angeordnet, dass zumindest der wesentliche Teil der durch das Transferband gebildeten Schlaufe und der Transportstrecke unterhalb der Siebpartie verläuft.

Beispielsweise kann der wesentliche Teil mehr als 50% betragen. Dies ermöglicht eine kompakte Bauweise. Eine Umrüstung vorhandener Vorrichtungen, beispielsweise Papiermaschinen, wird dadurch ermöglicht, ohne die Baulänge wesentlich zu vergrößern. Zudem hat die Anordnung den Vorteil, dass die mehrlagige Faserstoffbahn auf dem Transferband liegend transportiert wird und die Schwerkraft die mehrlagige Faserstoffbahn auf das Transferband drückt.

Bei der Übernahme der mehrlagigen Faserstoffbahn von dem Sieb der ersten Formiereinheit durch das Transferband ist die mehrlagige Faserstoffbahn vollständig gebildet, das heißt auf dem Transferband wird der mehrlagigen Faserstoffbahn weder eine zusätzliche Schicht noch eine weitere Lage hinzugefügt.

In einem praktischen Beispiel beträgt die Länge der Transportstrecke mehr als 4 m, insbesondere mehr als 6 m, vorzugsweise mehr als 8 m oder ganz vorzugsweise mehr als 10 m.

In einer möglichen Ausgestaltung der Erfindung sind die mindestens eine erste und/oder die mindestens eine zweite Formiereinheit als Langsieb ausgebildet.

In einer Weiterentwicklung ist es möglich das Langsieb der mindestens einen ersten und/oder der mindestens einen zweiten Formiereinheit mit einem Obersieb auszustatten, um die jeweilige Lage nach beiden Seiten zu entwässern. Dies kann dem Zweck einer Steigerung der Entwässerungsleistung, als auch der Qualitätssteigerung dienen.

In einem praktischen Fall ist der mindestens einen ersten und der mindestens einen zweiten Formiereinheit ein Stoffauflauf zur Beaufschlagung der entsprechenden Formiereinheit mit einer Faserstoffsuspension zugeordnet.

In einer möglichen praktischen Ausführung weist die Faserstoffsuspension für die erste Formiereinheit eine andere Zusammensetzung als die Faserstoffsuspension für die zweite Formiereinheit auf. So kann beispielsweise die Faserstoffsuspension für die erste Formiereinheit zumindest teilweise ungebleichten Zellstoff und/oder Altpapier enthalten und die Faserstoffsuspension für die zweite Formiereinheit einen helleren Faserstoff als für die erste Formiereinheit enthalten. Unter dem Begriff "hell" ist zu verstehen, dass die Deckelage optisch heller ist als die Rückenlage.

In einer bevorzugten Ausführungsform ist die Vorrichtung ausgebildet zur Herstellung einer Faserstoffbahn aus der Gruppe von Liner, White Top Testliner, White Top Kraft Liner oder White Lined Chipboard. Dabei bildet die erste Lage die dunklere Rückenlage und die zweite Lage die hellere Deckelage mit höherem Weißewert der mehrlagigen Faserstoffbahn. Das Flächengewicht der mehrlagigen Faserstoffbahn liegt vorzugsweise im Bereich von 70 bis 250 g/m²,

In einer weiteren möglichen Ausgestaltung kann die Vorrichtung mindestens eine weitere Formiereinheit zur Bildung mindestens einer weiteren Lage der mehrlagigen Faserstoffbahn umfassen, wobei die Vorrichtung so ausgebildet und angeordnet ist, dass die weitere Lage zwischen der Deckelage und der Rückenlage der mehrlagigen Faserstoffbahn angeordnet ist. Die weitere Formiereinheit kann der ersten und/oder der zweiten Formiereinheit zugeordnet sein. Die auf der mindestens einen weiteren Formiereinheit erzeugte weitere Lage wird dabei auf die erste und/oder die zweite Formiereinheit zur Ausbildung der ersten und/oder zweiten Lage übertragen. Bei der Herstellung von Liner kann die mindestens eine weitere Lage die Schonschicht und/oder Einlageschicht bilden.

In einer vorteilhaften Ausführungsform ist der der ersten Formiereinheit zugeordnete Stoffauflauf als Mehrschichtstoffauflauf ausgeführt.

Gemäß einer praktischen Weiterentwicklung ist der ersten Formiereinheit und/oder der zweiten Formiereinheit ein Sekundärstoffauflauf zur Aufbringung einer weiteren Faserstoffsuspension auf eine vorentwässerte Faserstoffbahn der jeweiligen Formiereinheit zugeordnet. Der Sekundärstoffauflauf ist in Laufrichtung nach dem Stoffauflauf der jeweiligen Formiereinheit an einer Stelle angeordnet, an der die durch den Stoffauflauf aufgebrachte Faserstoffsuspension teilweise entwässert ist.

In einer weiteren vorteilhaften Ausführungsform ist der der zweiten Formiereinheit zugeordnete Stoffauflauf als Mehrschichtstoffauflauf ausgeführt.

Eine in Maschinenlaufrichtung kurze Bauform kann durch die Anordnung der zweiten Formiereinheit oberhalb der ersten Formiereinheit erreicht werden.

In bestimmten Fällen ist es vorteilhaft, wenn die zweite Formiereinheit im Wesentlichen auf gleichem Niveau neben, das heißt in Maschinenlaufrichtung vor der ersten Formiereinheit angeordnet ist. Dies ist insbesondere bei Umbauten oder bei Neuanlagen in vorhandenen Gebäuden bei niedriger maximalen Kranhakenhöhe von Vorteil.

In einem praktischen Fall ist das gemeinsame Gegenelement als glatte Walze ausgebildet. Dies ist eine kompakte, kostengünstige und betriebssichere Lösung.

Es ist auch denkbar, wenn als gemeinsames Gegenelement eine von einem Band mit glatter Oberfläche, zur Glättung der Faserstoffbahn, umschlungenen Walze vorgesehen ist. Diese Lösung kann vorteilhaft sein, wenn ein völlig gestützter Bahntransfer ohne freien Zug zur nachfolgenden Trockenpartie gewünscht ist. Dies kann beispielsweise bei der Herstellung von Faserstoffbahnen mit geringer Nassfestigkeit und /oder bei hohen Geschwindigkeiten von mehr als 1600 m/min, vorteilhaft sein.

Ferner ist es auch möglich, wenn in Maschinenlaufrichtung gesehen vor dem vorletzten Pressnip ein weiterer Pressnip angeordnet ist.

In einer vorteilhaften praktischen Ausführung ist der weitere Pressnip durch das erste Presselement und einer Gegenwalze gebildet, wobei die mehrlagige Faserstoffbahn zwischen dem Pressband und einem Filzband liegend durch den weiteren Pressnip geführt ist. Die Gegenwalze kann als Presswalze mit glatter oder gerillter und/oder blindgebohrter Oberfläche ausgeführt sein. Das Pressband kann als Filzband ausgeführt sein. Die Gegenwalze ist vorzugsweise unterhalb des ersten Presselements angeordnet. Das Pressband bildet in diesem Falle den Oberfilz des doppelt befilzten weiteren Pressnips.

Vorteilhafterweise ist das Transferband permeabel ausgeführt. Es kann ohne Naht als auch mit Naht ausgeführt sein.

Ferner ist es möglich, das Transferband als gewobenes Sieb oder als Band aus einer gegossenen Kunstoffmatrix mit integrierten Verstärkungsfäden oder als Metallband auszubilden. Das Metallband kann beheizbar sein.

Ein Wechseln des Transferbandes ist möglich, wenn die Stuhlung mit Cantileverträger ausgerüstet sind. Es ist jedoch auch die kostengünstigere Lösung ohne Cantileverträger denkbar. In diesem Falle ist das Transferband mit Naht ausgeführt oder die vertikalen Stuhlungsträger sind auf der Bedienseite (Führerseite) mit bekannten Einführvorrichtungen zum automatischen Durchführen der Transferbandes durch die belasteten vertikalen Stuhlungsträger.

In einer praktischen Ausführungsform sind innerhalb der Schlaufe des Siebes der ersten Formiereinheit im Bereich und/oder nach der Vergautschungszone, mindestens ein Saugelement zur Verbesserung des Kontaktes und des Zusammenhaltes der ersten und der zweiten Lage der mehrlagigen Faserstoffbahn, und zur Erhöhung des Trockengehaltes der mehrlagigen Faserstoffbahn, angeordnet. Durch die Wirkung des mindestens einen Saugelementes wird also die zweite Lage durch die erste Lage weiter entwässert. Der Unterdruck in dem mindestens einen Saugelement liegt bei mehr als 30kPa, vorzugsweise im Bereich zwischen 30kPa und 60kPa, insbesondere zwischen 40kPa und 50kPa.

Zweckmäßigerweise ist innerhalb der Schlaufe des Transferbandes im Bereich der Übernahmestelle der mehrlagigen Faserstoffbahn von der ersten Formiereinheit ein Saugelement angeordnet. Das Saugelement kann als Saugkasten oder als Saugwalze ausgeführt sein. Dadurch kann eine betriebssichere Übernahme der mehrlagigen Faserstoffbahn von dem Sieb der ersten Formiereinheit zum Transferband ermöglicht werden. Die Wirkung des Saugelements ist dabei so ausgeführt, dass im Wesentlichen keine Entwässerung der Faserstoffbahn stattfindet, sondern lediglich die Übernahme der Faserstoffbahn verbessert wird. Der Unterdruck des Saugelements ist kleiner oder gleich als 30kPa, vorzugsweise gleich oder kleiner als 20 kPa. Vorzugsweise ist die Schlaufe des Transferbandes frei von Entwässerungselementen.

In einer weiteren möglichen Ausführungsform wird vor dem Saugelement die mehrlagige Faserstoffbahn im Bereich einer innerhalb der Schlaufe der ersten Formiereinheit angeordneten Saugwalze auf das Transferband aufgegautscht. Vorteilhafterweise taucht die Saugwalze dabei in das Transferband ein. Dadurch wird eine betriebssichere Übergabe der Faserstoffbahn auf das Transferband gewährleistet.

Zur Stabilisierung des Bahnlaufes der mehrlagigen Faserstoffbahn auf dem Transferband ist innerhalb der Schlaufe des Transferbandes gegenüber Faserstoffbahn mindestens ein Stabilisator als Stabilisierungsvorrichtung angeordnet. Die Stabilisierungsvorrichtung kann besaugt oder unbesaugt sein. Sie kann als Kasten und/ oder als Saugwalze und /oder als Stützleiste ausgeführt sein Zur Verbesserung der Führung der mehrlagigen Faserstoffbahn ist es vorteilhaft, wenn die Bahnführung geradlinig, das heißt ohne Umlenkungen auf dem Transferband bis zur Abnahme bzw. Übernahme durch das Pressband verläuft. Der Abnahmepunkt bzw. Übernahmepunkt liegt vorzugsweise vor einer Umlenkwalze zur Umlenkung des Transferbandes. Dadurch wird die Faserstoffbahn geradlinig und stabil auf dem Transferband geführt.

Der Einsatz von Stabilisierungsvorrichtungen sind besonders vorteilhaft, da zum Einen der Kontakt der Faserstoffbahn zum Transferband gering ist, da auf dem Transferband vor und während der Weiterführung keine wesentliche Entwässerung der Faserstoffbahn durch Unterdruck oder Pressdrücke stattfindet, wie dies beispielsweise auf dem Formiersieb der Fall ist. Dort wird durch den Entwässerungsprozess ein gewisser Formschluss der Faserstoffbahn mit der Oberflächenstruktur des Formiersiebes erzeugt. Zum anderen treten Kräfte, wie beispielsweise die Schwerkraft bei unten geführter Bahn und Luftreibungskräfte, auf, die sich durch den fehlenden Formschluss der Faserstoffbahn mit der Transferbandoberfläche besonders störend auswirken können.

Diese vorteilhafte Lösung wirkt diesen Störeinflüssen entgegen. Die Faserstoffbahn liegt zwischen der Übernahmestelle und der Abgabestelle der Faserstoffbahn oberhalb des Transferbandes und der Stabilisierungseinrichtungen. Der Einfluss der Schwerkraft wirkt sich somit stabilisierend auf den Bahnlauf aus und drückt die Faserstoffbahn auf das Transferband. Sie unterstützt auch die stabilisierende Wirkung der Stabilisierungsvorrichtungen. Diese weisen beispielsweise Stützleisten auf die in Kontakt mit der Innenseite des Transferbandes stehen. Der Verlauf des Transferbandes wird somit stabilisiert, wodurch auch das Laufverhalten der Faserstoffbahn stabiler wird und somit Randabheben, Randfalten und Randeinrisse vermieden werden. Die Stabilisierungsvorrichtungen können sowohl mit als auch ohne Anwendung von Unterdruck vorteilhaft arbeiten. Ein weiterer Vorteil ist der im Wesentlichen geradlinige Verlauf des Transferbandes zwischen der Übernahmestelle und der Abnahmestelle. Obwohl durch die Einwirkung der Stützleisten der Verlauf nicht exakt geradlinig ist, sondern der Verlauf an den Stützleisten geringe Ablenkungen von weniger als 1° erfahren kann, soll auch dieser Verlauf bis zu einer Gesamtablenkung von etwa 10° noch als geradlinig im Sinne der Erfindung verstanden werden. Die Stützleisten können also etwas in die Schlaufe des Transferbandes eingedrückt sein, so dass ein polygonartiger Verlauf des Transferbandes entsteht.

In einer praktischen möglichen Ausführung beträgt der Winkel einer Richtungsänderung an den Stützleisten des im Wesentlichen geraden Verlaufes des Transferbandes maximal 0,6°.

Es ist auch möglich, Stützleisten einzusetzen welche flächig an der Innenseite der durch das Transferband gebildeten Schlaufe anliegen.

Es ist auch denkbar, foilartige Stützleisten einzusetzen, welche mit der Vorderkante an der Innenseite der durch das Transferband gebildeten Schlaufe anliegen. Solche Stützleisten, auch Foilleisten genannt, weisen, in Maschinenlaufrichtung gesehen, nach der Vorderkante eine Fläche auf, welche unter einem Winkel von der Innenseite des Transferbandes weg verläuft. Solche Foils sind in der Papiertechnik bekannt und werden üblicherweise im Formierbereich zur Entwässerung der Faserstoffbahn eingesetzt. Dort besitzt die Faserstoffbahn genügend Wasser um den keilförmigen Spalt mit Wasser zu füllen und somit einen nennenswerten Unterdruck zu erzeugen. In der vorliegenden Anwendung ist der Trockengehalt der Faserstoffbahn allerdings zu gering, um diesen Effekt zu erzielen. Der Erfinder hat jedoch erkannt, dass auch ohne anfallendes Siebwasser ein Unterdruck entsteht, der ausreichend für eine Stabilisierung der Faserstoffbahn sein kann.

In einer möglichen praktischen Ausführung ist das Transferband unterhalb zumindest eines Teils der Siebpartie angeordnet. Dadurch wird die Länge der Papiermaschine reduziert und Gebäudekosten reduziert. Ein weiterer Vorteil liegt in der Möglichkeit das Papiermaschinenkonzept in bereits bestehende Produktionshallen einzubauen. Umbauten können somit ebenfalls kostengünstig realisiert werden.

In einer bevorzugten Ausgestaltung sind mehrere Stützleisten in Maschinenlaufrichtung hintereinander und vorzugsweise in einem Abstand von 0,5 m bis 3m, insbesondere von 1,0 m bis 2,2 m, angeordnet und erstrecken sich quer zur Maschinenlaufrichtung. Diese Ausführung ist besonders kostengünstig.

Ferner können die Stützleisten auf Leistenhaltern vorzugsweise über eine T-Verbindung oder Schwalbenschwanzverbindung verbunden sein, wobei Leistenhalter wiederum auf Leistenkörper montiert sind. Dieser an sich bekannte Aufbau hat den Vorteil einer leichten und schnellen Austauschbarkeit der Stützleisten.

Der Werkstoff der Stützleisten kann aus folgender Gruppe ausgewählt sein: Keramik, Kunststoff, beschichtete Metallleisten.

In einer praktischen Ausgestaltung erstrecken sich Stützleisten mindestens über die gesamte Breite der Faserstoffbahn.

In einer möglichen Weiterbildung erstrecken sich die Stützleisten abschnittsweise quer zur Maschinenlaufrichtung, wobei die Stützabschnitte der in Maschinenlaufrichtung benachbarten Stützleisten fluchtend oder versetzt angeordnet sein können. Quer zur Maschinenlaufrichtung, also in Querrichtung, sind mehrere Stützleistenabschnitte nebeneinander auf Abstand angeordnet, so dass zwischen den Stützleisten Lücken entstehen. Durch diese Lücken kann Luft in Maschinenlaufrichtung entweichen. Es können somit durch Schleppluft des Transferbandes entstehende Staudrücke vermieden oder reduziert werden. Staudrücke können ein störendes Ablösen der Faserstoffbahn von dem Transferband begünstigen oder sogar erzeugen. Diese mögliche Lösung ist besonders für Papiermaschinengeschwindigkeiten von über 800 m/min vorteilhaft. Die Teilung in Querrichtung der Stützleistenabschnitte ist vorzugsweise konstant. Für den Fall der fluchtend angeordneten Stützabschnitte ist es möglich, dass die Transferbandführung in Querrichtung oszillierbar ausgeführt ist. Dadurch wird der Verschleiß minimiert und gleichmäßiger.

In einer möglichen weiteren Ausführungsform sind mehrere Stützleisten quer zur Maschinenlaufrichtung nebeneinander und vorzugsweise in einem Abstand von 0,3 m bis 1,5 m, insbesondere von 0,9 m bis 1,2 m, angeordnet und erstrecken sich längs zur Maschinenlaufrichtung. Dies hat den Vorteil der Vermeidung einer Staudruckausbildung. Die Leisten können sich zwischen Übernahmestelle und Abnahmestelle in einstückiger oder mehrteiliger Ausführung erstrecken.

Das Transferband kann, vorzugsweise mit einer Amplitude von -20 mm bis +20 mm, quer zur Maschinenlaufrichtung oszillierbar vorgesehen sein. Dadurch wird der Verschleiß der Stützleisten minimiert und gleichmäßiger.

In einer möglichen Weiterbildung sind die Stützleisten innerhalb eines geschlossenen und gegenüber dem Transferband abgedichteten Kastens, der mit Unterdruck von vorzugsweise 20 bis 200 Pa, insbesondere von 50 Pa bis 120 Pa, beaufschlagbar ist, angeordnet. Die Dichtung zum Transferband kann in Form von umlaufenden, den Rand des Kastens bildenden Keramikleisten ausgeführt sein.

In einer weiteren Ausgestaltung kann an den beiden Randbereichen der mehrlagigen, Faserstoffbahn auf der der, insbesondere mehrlagigen, Faserstoffbahn gegenüberliegenden Seite des Transferbandes, jeweils mindestens ein Randlängssauger zur Stabilisierung der Bahnränder angeordnet sein.

In einer praktischen Ausführungsvariante wird an der Übernahmestelle die mehrlagige, Faserstoffbahn, direkt von einem Formiersieb der Siebpartie auf das Transferband übertragen und im Bereich der Übernahmestelle ist innerhalb der durch das Transferband gebildeten Schlaufe ein Saugschlitze aufweisender Transfersauger oder eine Transfersaugwalze und vorzugsweise ein diesem nachgeordneten ein Saugschlitze aufweisender Fixiersauger, angeordnet. Der Transfersauger bzw. die Transfersaugwalze verbessert die Übergabe der Faserstoffbahn auf das Transferband. Der Fixiersauger stabilisiert den Kontakt der Faserstoffbahn zum Transferband.

In einem konkreten Beispiel ist der Transfersauger oder die Transfersaugwalze und/oder der vorzugsweise nachgeordnete Fixiersauger mit einem Unterdruck von 6 kPa bis 25 kPa, vorzugsweise mit 10 kPa bis 15 kPa beaufschlagbar. Bei zu hohem angelegtem Unterdruck unterhalb des Umgebungsdruckes, wird der Verschleiß der Stützleisten und des Transferbandes zunehmen. Wird dagegen ein zu geringer Unterdruck angelegt, besteht die Gefahr, dass die Saugschlitze des Transfersaugers bzw. des Fixiersaugers verstopfen oder die Faserstoffbahn abhebt.

Ferner kann die Vorrichtung ausgebildet sein zur Herstellung einer mehrlagigen Faserstoffbahn aus der Gruppe von Liner, White Top Testliner, White Top Kraft Liner oder White Lined Chipboard, umfassend eine helle Deckelage und eine Rückenlage. Die helle Deckelage kommt vorzugsweise mit dem Transferband in direkten Kontakt. Unter dem Begriff "hell" ist zu verstehen, dass die Deckelage optisch heller ist als die Rückenlage. Der Vorteil dieser Ausgestaltungsvariante liegt in einer positiven Auswirkung auf den Gesamtprozess und insbesondere in einer Verbesserung der Qualität der, insbesondere mehrlagigen, Faserstoffbahn. Bei diesen Papiersorten werden hohe Anforderungen an die helle Deckelage gestellt, da diese bedruckt und bei Verpackungen die Außenseite bildet und somit gute optische Eigenschaften aufweisen muss. Bei dieser Ausgestaltungsvariante können die Eigenschaften der Oberfläche der Deckelage durch die Gestaltung der Transferbandoberfläche positiv beeinflusst werden.

Vorteilhafterweise ist dem Transferband ein Befeuchtungsaggregat zur Befeuchtung der papierberührten Oberfläche des Transferbandes mit einem Fluid, vorzugsweise mit Wasser, zugeordnet. Dadurch kann der Bahnlauf durch die Erhöhung der Haftung der Faserstoffbahn auf der Transferbandoberfläche stabilisiert werden.

Das Befeuchtungsaggregat ist derart beschaffen um 1 g/m² bis 8 g/m², insbesondere 3 g/m² bis 5 g/m² des Fluids auf die papierberührte Oberfläche des Transferbandes aufzubringen.

Zur Stabilisierung des Bahnlaufes der mehrlagigen Faserstoffbahn auf dem Transferband ist es auch möglich, wenn die mehrlagige Faserstoffbahn zwischen der Übernahmestelle durch das Transferband und der Übernahmestelle durch das Pressband zumindest abschnittsweise in einer Sandwichführung zwischen dem Transferband und einem Führungsband geführt ist. Dies ist besonders bei höheren Geschwindigkeiten der Papiermaschine, insbesondere bei einer Geschwindigkeit von mehr als 1200m/min vorteilhaft.

In einer möglichen Ausgestaltung ist das Führungsband durch das Sieb der ersten Formiereinheit zumindest abschnittsweise gebildet. Das Transferband und das Führungsband werden auf der Strecke der Sandwichführung über Leitelemente, wie beispielsweise Leitwalzen, Leisten geführt. Sie verlaufen in diesem Abschnitt parallel zueinander, und haben den gleichen Verlauf.

Es ist jedoch auch denkbar, wenn das Führungsband durch ein zusätzliches weiteres, eine Schlaufe bildendes Band zumindest abschnittsweise gebildet ist. Diese Lösung ist vorteilhaft wenn die Faserstoffbahn über größere Strecken transportiert werden muss.

Ferner ist es möglich, wenn in einem ersten Abschnitt das Führungsband durch das Sieb der ersten Formiereinheit gebildet ist und in einem zweiten Abschnitt das Führungsband durch ein zusätzliches, weiteres, eine Schlaufe bildendes Band gebildet ist

In einer möglichen Ausführungsform ist der mittlere Verlauf der Sandwichführung im Wesentlichen geradlinig und ist durch die abwechselnde Anordnung von mindestens einer in der durch das Transferband gebildeten Schlaufe angeordneten Stützwalze zu mindestens einer in der durch das Führungsband gebildeten Schlaufe angeordneten Stützwalze bestimmt. Dem geradlinigen mittleren Verlauf können auch zick-zack-förmige Teilabschnitte überlagert sein, die sich durch die Anordnung der genannten Stützwalzen zueinander ergeben. Diese Führung bietet bei beengten Platzverhältnissen Vorteile.

Vorzugsweise liegt die Richtungsänderung des Verlaufs der Sandwichführung durch die Stützwalzen im Bereich von 10° bis 20°. Die Richtungsänderung kann abwechselnd gestaltet sein und bildet im Mittel einen geradlinigen Verlauf.

In einer weiteren Ausgestaltung ist der Verlauf der Sandwichführung im Wesentlichen polygonartig und ist durch die Anordnung von mindestens zwei in der durch das Transferband gebildeten Schlaufe angeordneten Stützwalzen bestimmt. Die Stützwalzen können auf einer gedachten Bogenlinie, insbesondere auf einer Kreisbogenlinie, angeordnet sein. Vorzugsweise werden als Leitelemente Stützwalzen ab einer Geschwindigkeit der Papiermaschine von mehr als 1300 m/min eingesetzt. Unterhalb von 1300 m/min können auch Stützleisten oder Stützfoils, deren dem Transferband zugewandten Fläche in Maschinenlaufrichtung einen Winkel zum Transferband zur Ausbildung eines Unterdrucks aufweist, eingesetzt werden.

Leitelemente, wie beispielsweise Leitwalzen, Stützwalzen, Stützleisten, Stützfoils innerhalb der Schlaufe des Transferbandes haben im Bereich der Sandwichführung vorzugsweise einen Abstand von größer 1,5 m, und vorzugsweise kleiner oder gleich 3m.

Gemäß einer möglichen praktischen Ausführung ist am Ende der Sandwichführung das Führungsband von der mehrlagigen Faserstoffbahn in einem Bereich einer, in der durch das Transferband gebildeten Schlaufe angeordneten Saugwalze, weggeführt. Dadurch wird ein sicheres Mitlaufen der Faserstoffbahn mit dem Transferband gewährleistet. Vorzugsweise umschlingt das Führungsband zusammen mit dem Transferband die Saugwalze teilweise, so dass der an die Saugwalze angelegte Unterdruck die Faserstoffbahn auf das Transferband drückt.

In einer weiteren Ausführungsform ist am Ende der Sandwichführung das Führungsband von der mehrlagigen Faserstoffbahn vor einer, in der durch das Transferband gebildeten Schlaufe angeordneten Saugwalze, weggeführt, wobei in der durch das Transferband gebildeten Schlaufe Saugelemente, insbesondere ein Transfersauger und/oder ein Flachsauger, zur Unterstützung der Übernahme der mehrlagigen Faserstoffbahn durch das Transferband angeordnet sind, wobei der Flachsauger -falls vorhanden- vorzugsweise dem Transfersauger nachgeordnet ist. Die Höhe der angelegten Vakua des Trennsaugers und des Flachsaugers beträgt jeweils mehr als 10 kPa, insbesondere mehr als 12kPa, vorzugsweise mehr als 15kPa.

In einer möglichen Weiterbildung der Erfindung umfasst die Trockenpartie eine Vortrockenpartie und eine Nachtrockenpartie. Nach der Vortrockenpartie kann eine Leimpresse zum Auftragen von zum Beispiel Stärke vorgesehen sein. Nach der Nachtrockenpartie kann ein Glättwerk angeordnet sein.

Ferner ist eine Spannung des Transferbandes im Bereich zwischen 6 kN/m und 12 kN/m, vorzugsweise 8 kN/m vorteilhaft.

In einer vorteilhaften Ausführung ist direkt nach dem am gemeinsamen Gegenelement angeordneten letzten Pressnip ein Trockensieb der Trockenpartie zur Übernahme der mehrlagigen Faserstoffbahn und für den Transport der Faserstoffbahn in die Trockenpartie vorgesehen. Die Faserstoffbahn wird also direkt in die Trockenpartie überführt.

In einer möglichen Weiterbildung der Erfindung ist nach der Trockenpartie ein Glättwerk angeordnet.

Die Aufgabe wird auch durch ein Verfahren zur Herstellung einer mehrlagigen Faserstoffbahn nach Anspruch 14 gelöst. Dabei wird die mehrlagige Faserstoffbahn in einer Siebpartie gebildet und durch eine Pressenpartie zur weiteren Entwässerung der mehrlagigen Faserstoffbahn, sowie durch eine Trockenpartie zur Trocknung der mehrlagigen Faserstoffbahn geführt. In der Siebpartie werden eine erste Lage der mehrlagigen Faserstoffbahn in einer ersten Formiereinheit und eine zweite Lage der mehrlagigen in einer zweiten Formiereinheit hergestellt und die zweite Lage wird auf die erste Lage in einer Vergautschungszone übertragen und die mehrlagige Faserstoffbahn durch mindestens zwei letzte Pressnips der Pressenpartie geführt, wobei die zwei letzten Pressnips durch ein erstes Presselement und ein zweites Presselement mit einem gemeinsamen Gegenelement mit glatter Oberfläche gebildet werden und wobei eine Seite der mehrlagigen Faserstoffbahn durch die glatte Oberfläche geglättet wird. Erfindungsgemäß ist vorgesehen, dass die mehrlagige Faserstoffbahn durch ein Transferband direkt von der ersten Formiereinheit übernommen und weiter transportiert wird und dass die mehrlagige Faserstoffbahn durch ein Pressband von dem Transferband direkt übernommen und zur Pressenpartie geführt wird und zusammen mit dem Pressband durch den vorletzten Pressnip geführt wird und dabei die zweite Lage der mehrlagigen Faserstoffbahn durch die glatte Oberfläche des Gegenelementes geglättet wird.

Weitere Merkmale und Vorteile der Erfindung ergeben sich aus der nachfolgenden Beschreibung bevorzugter Ausführungsbeispiele unter Bezugnahme auf die Zeichnungen.

Es zeigen
- Figur 1: eine erste Ausführungsform einer erfindungsgemäßen Vorrichtung in vereinfachter Darstellung;
- Figur 2: eine zweite Ausführungsform einer erfindungsgemäßen Vorrichtung in vereinfachter Darstellung;
- Figur 3: eine alternative Ausführung der Übernahmestelle der mehrlagigen Faserstoffbahn von der ersten Formiereinheit auf das Transferband

Die Figur 1 zeigt eine erste Ausführungsform einer erfindungsgemäßen Vorrichtung 1 zur Herstellung einer mehrlagigen Faserstoffbahn 11 in vereinfachter Darstellung. In diesem Beispiel wird die Papiersorte Liner als mehrlagige Faserstoffbahn 11 hergestellt. Der Liner weist mindestens zwei Lagen auf. Die erste Lage 9 bildet den dunkleren Rücken oder die Rückenlage und die zweite Lage 10 bildet die hellere Decke oder die Deckelage der Faserstoffbahn 11. Das Flächengewicht des Liners liegt in einem Bereich von 70 bis 250 g/m² Die Vorrichtung 11 umfasst eine Siebpartie 6 zur Bildung einer mehrlagigen Faserstoffbahn, eine Pressenpartie 7 zur weiteren Entwässerung und eine Trockenpartie 8 zur Trocknung der mehrlagigen Faserstoffbahn, welche hier nur teilweise dargestellt ist. Die Siebpartie 6 umfasst eine erste Formiereinheit 2 zur Bildung einer ersten Lage 9 der mehrlagigen Faserstoffbahn 11 und eine zweite Formiereinheit 3 zur Bildung einer zweiten Lage 10 der mehrlagigen Faserstoffbahn 11, sowie und eine Vergautschungszone 37. Die Formiereinheiten 2, 3 sind so zueinander angeordnet und ausgebildet, dass die zweite Lage 10 auf die erste Lage 9 in der Vergautschungszone 37 zur Ausbildung der mehrlagigen Faserstoffbahn 11 übertragen wird. In diesem Beispiel sind die erste und die zweite Formiereinheit 2, 3 als Langsieb ausgeführt. Eine oder beide Formiereinheiten 2,3 können mit einem Obersieb nach Figur 2 zur beidseitigen Entwässerung ausgestattet sein. Die Rückenlage wird also auf dem Sieb 35 der ersten Formiereinheit 2 und die Deckelage auf dem Sieb 36 der zweiten Formiereinheit 3 gebildet. Die Laufrichtung in der Blattbildungszone des Siebes 35 der ersten Formiereinheit 2 ist der Maschinenlaufrichtung 22 entgegengerichtet. Nach der Ausbildung der mehrlagigen Faserstoffbahn 11 wird diese auf dem Sieb 35 der ersten Formiereinheit 2 liegend zu einem permeablen Transferband 20 befördert und von dem permeablen Transferband 20 an der Übergabestelle 34 direkt übernommen. Die Faserstoffbahn 11 wird durch das Transferband 20 in Maschinenlaufrichtung 22 transportiert und von einem Pressband 19 an einer Abnahmestelle direkt abgenommen und zur Pressenpartie 7 geführt. Das Transferband 20 überführt also die mehrlagige Faserstoffbahn 11 auf einer Transportstrecke von der Übernahme der mehrlagigen Faserstoffbahn 11 bis zur direkten Übernahme der mehrlagigen Faserstoffbahn 11 durch das Pressband 19. Das Transferband ist so angeordnet, dass der wesentliche Teil der durch das Transferband 20 gebildete Schlaufe und damit der Transportstrecke unterhalb der Siebpartie verläuft. Dies ermöglicht eine kompakte Bauweise. Zudem hat die Anordnung den Vorteil, dass die mehrlagige Faserstoffbahn 11 auf dem Transferband 20 liegend transportiert wird und die Schwerkraft die mehrlagige Faserstoffbahn auf das Transferband 20 drückt. Die Länge der Transportstrecke beträgt 7 m.

Alternativ zu der in Figur 1 dargestellten Ausführung der Abnahme der Faserstoffbahn 11 vom Transferband 20 an der Abnahmestelle durch das Pressband 19, ist es auch möglich die Abnahmestelle anstelle nach der Umlenkwalze vor der Umlenkwalze anzuordnen. Dadurch wird die Faserstoffbahn 11 geradlinig und stabil auf dem Transferband 20 geführt. Diese Art der Abnahme und Führung der Faserstoffbahn ist auch für die Ausführungsform der Vorrichtung nach Figur 2 anwendbar.

Die Pressenpartie 7 umfasst zwei letzte Pressnips 12,13, wobei die zwei letzten Pressnips 12,13 durch ein erstes Presselement 15 und ein zweites Presselement 16 mit einem gemeinsamen als Walze ausgeführtes Gegenelement 18 mit glatter Oberfläche zur Glättung einer Seite der mehrlagigen Faserstoffbahn 11, gebildet sind. Die mehrlagige Faserstoffbahn 11 ist zusammen mit dem Pressband 19 derart durch den vorletzten Pressnip 12 geführt, dass die zweite Lage 10, in diesem Beispiel die Deckelage, der mehrlagigen Faserstoffbahn 11 in Kontakt mit der glatten Oberfläche des Gegenelementes 18 kommt.

Diese Lösung hat den Vorteil, dass die Qualität, z. Bsp. die Helligkeit, der Deckelage der mehrlagigen Faserstoffbahn 11 in der Siebpartie 6 durch die Entwässerung nicht beeinträchtigt wird und gleichzeitig eine konventionelle, einfache Pressenpartie 7 mit einer Kompaktpresse ohne Transferbänder zur Glättung der zum gemeinsamen Gegenelement 18 weisenden Seite der Deckelage der mehrlagigen Faserstoffbahn einsetzbar ist. Dadurch verbessert sich auch das Betriebsverhalten, insbesondere hinsichtlich auftretender Randfalten oder Randeinrisse in der Faserstoffbahn 11. Zudem ist die Entwässerungskapazität ausreichend da die Presse zwei Pressnips 12,13 mit jeweils mindestens einem wasseraufnehmenden Filz 19,26 aufweist. Ebenso wird die Glätte der Deckelage durch die Glättwirkung von zwei Pressnips, genauer gesagt durch die beiden letzten Pressnips 12,13 verbessert.

In einer nicht dargestellten Weiterbildung können die beiden Lagen 9, 10 oder auch nur eine der beiden Lagen auch mehrlagig aufgebaut sein. In diesem Falle sind der ersten und zweiten Formiereinheit 2, 3 oder gegebenenfalls nur einer Formiereinheit eine weitere Formiereinheit zur Bildung einer weiteren Lage zugeordnet. Die mehrlagige Rückenlage und/oder die mehrlagige Deckelage werden dann, wie oben beschrieben, zur Ausbildung der mehrlagigen Faserstoffbahn 11 auf dem Sieb der ersten Formiereinheit zusammengeführt. Die Faserstoffbahn 11 setzt sich in diesem Falle aus mehr als zwei Lagen zusammen, wobei die weitere Lage beziehungsweise die weiteren Lagen zwischen den Außenlagen der mehrlagigen Faserstoffbahn 11 angeordnet sind.

Den Formiereinheiten 2,3 ist jeweils ein Stoffauflauf 4,5 zur Zuführung einer Faserstoffsuspension zugeordnet. Einer oder beide der Stoffaufläufe können auch als Mehrschichtstoffauflauf ausgeführt sein, wobei die Zusammensetzung der Faserstoffsuspensionen in den verschiedenen Schichten eines Stoffauflaufes unterschiedlich sind. Die erste Lage 9 und/oder die zweite Lage 10 der Faserstoffbahn weisen in diesem Fall mehrere Schichten auf. Dadurch ist es möglich die Zusammensetzung und die Qualität der einzelnen Lagen in Dickenrichtung gezielt zu beeinflussen.

In der Vorrichtung nach Figur 1 ist, in Maschinenlaufrichtung 22 gesehen, vor dem vorletztem Pressnip 12 ein weiterer Pressnip zur Steigerung der Entwässerungsleistung angeordnet. Dieser weitere Pressnip 14 ist doppelt befilzt und wird durch das erste Presselement 15, hier beispielhaft als Saugpresswalze ausgeführt, und einer als Presswalze ausgeführten Gegenwalze 17 gebildet. Die Faserstoffbahn 11 durchläuft den weiteren Pressnip, wobei sie dabei zwischen dem Pressband 19, das als Filzband ausgeführt ist, und einem Filzband 25 liegt. Die Gegenwalze 17 ist unterhalb des ersten Presselements 15 angeordnet. Das Pressband 19 bildet in diesem Falle den Oberfilz des doppelt befilzten weiteren Pressnips.

Die Formiereinheiten 2,3 sind übereinander und über dem Transferband 20 angeordnet. Dies ermöglicht eine kurze Bauform. In der Schlaufe des Transferbandes sind Stützwalzen 24 und/oder statische Stützleisten zur Stützung des Transferbandes 20 angeordnet. Zusätzlich oder alternativ können Stabilisatoren wie in Figur 2 gezeigt und beschrieben vorgesehen sein.

Direkt nach dem am gemeinsamen Gegenelement 18 angeordneten letzten Pressnip 13 ist ein Trockensieb 27 der Trockenpartie 8 zur direkten Übernahme der mehrlagigen Faserstoffbahn 11 und für den Transport der Faserstoffbahn in die Trockenpartie 8 vorgesehen. Die Faserstoffbahn wird also direkt in die Trockenpartie überführt.. Die Faserstoffbahn 11 wird durch das Trockensieb 27 über die Trockenzylinder 28 und Saugumlenkwalzen 29 der ersten Trockengruppe der Trockenpartie 8 geführt.

Nach einem ersten Trocknungsschritt kann die Faserstoffbahn 11 in einem Auftragsaggregat ein- oder beidseitig mit einem Stärkestrich versehen werden. Zur Verbesserung der Qualität der Deckelage-10 kann noch ein Pigmentstrich darauf aufgebracht werden. Nach der sich anschließenden Nachtrockenpartie kann ein Glättwerk vorgesehen sein.

Innerhalb der Schlaufe des Siebes 35 der ersten Formiereinheit sind im Bereich und/oder nach der Vergautschungszone 37, mindestens ein Saugelement 38 zur Verbesserung des Kontaktes und des Zusammenhaltes der ersten und der zweiten Lage 9,10 der mehrlagigen Faserstoffbahn 11, angeordnet. Durch die Wirkung des mindestens einen Saugelementes 38 wird also die zweite Lage durch die erste Lage weiter entwässert. Der Unterdruck in dem mindestens einen Saugelement liegt bei mehr als 30kPa, vorzugsweise im Bereich zwischen 30kPa und 60kPa, insbesondere zwischen 40kPa und 50kPa.

Die Figur 2 zeigt eine weitere mögliche Gestaltung der Siebpartie 6. Die zweite Formiereinheit 3 ist im Wesentlichen auf gleichem Niveau neben, das heißt in Maschinenlaufrichtung 22 vor der ersten Formiereinheit 2, angeordnet. Dies ist insbesondere bei Umbauten oder bei Neuanlagen in vorhandenen Gebäuden bei niedriger maximaler Kranhakenhöhe von Vorteil. Dem Langsieb der ersten Formiereinheit 2 ist ein Obersieb 30 zugeordnet. Dadurch wird die sich bildende erste Lage 9 nach beiden Seiten entwässert. Der Blattaufbau wird dadurch symmetrisch und die Entwässerungsleistung vergrößert. Es ist auch möglich die zweite Formiereinheit 3 mit einem Obersieb auszustatten.

Zur Verbesserung der Qualität, insbesondere der Formation und Spaltfestigkeit der höherwertigen Deckelage 10, ist es auch möglich die Formiereinheit 3 mit einem Egoutteur auszustatten.

Innerhalb der Schlaufe des permeablen Transferbandes 20 im Bereich der Übernahmestelle 34 der mehrlagigen Faserstoffbahn 11 von der ersten Formiereinheit 2 ist ein Saugelement 21 angeordnet. Das Saugelement 21 kann als Saugkasten oder als Saugwalze ausgeführt sein. Vor dem Saugelement 21 wird die mehrlagige Faserstoffbahn 11 im Bereich einer Saugwalze 32 auf das Transferband 20 aufgegautscht. Vorteilhafterweise taucht die Saugwalze 32 dabei in das Transferband ein. Dadurch wird eine betriebssichere Übergabe der Faserstoffbahn 11 auf das Transferband 20 gewährleistet. Zur Stabilisierung des Bahnlaufes der Faserstoffbahn 11 auf dem Transferband 20 ist innerhalb der Schlaufe des Transferbandes 20 gegenüber der Faserstoffbahn 11 mindestens ein Stabilisator 31 angeordnet. Der Stabilisator 31 kann besaugt oder unbesaugt sein. Er kann als Kasten oder als Saugwalze oder als Stützfoil wirkende Foilplatte ausgeführt sein. Zwischen den Stabilisatoren 31 können optional Stützwalzen 24 vorgesehen sein. Der weitere Verlauf der Faserstoffbahn 11 und die Ausgestaltung der Pressenpartie 7 und der Trockenpartie 8 entsprechen dem Ausführungsbeispiel der Figur 1. Korrespondierende Element der Ausführungsbeispiele in der Figur 1 und Figur 2 sind mit gleichen Bezugszeichen versehen.

Innerhalb der Schlaufe des Siebes 35 der ersten Formiereinheit sind im Bereich und/oder nach der Vergautschungszone 37, mindestens ein Saugelement 38 zur Verbesserung des Kontaktes und des Zusammenhaltes der ersten und der zweiten Lage 9,10 der mehrlagigen Faserstoffbahn 11, angeordnet. Durch die Wirkung des mindestens einen Saugelementes 38 wird also die zweite Lage durch die erste Lage weiter entwässert. Der Unterdruck in dem mindestens einen Saugelement liegt bei mehr als 30kPa, vorzugsweise im Bereich zwischen 30kPa und 60kPa, insbesondere zwischen 40kPa und 50kPa.

In der Figur 3 ist eine alternative Ausführung der Übernahmestelle 34 der mehrlagigen Faserstoffbahn von der ersten Formiereinheit 2 auf das Transferband 20 dargestellt. In der Schlaufe des Transferbandes 20 ist eine Übernahmesaugwalze 33 zur Unterstützung der Übernahme der mehrlagigen Fasertstoffbahn 11 von der ersten Formiereinheit 2, das heißt vom Sieb 35 der ersten Formiereinheit 2, angeordnet. Die Übergabesaugwalze 33 taucht dabei in das Sieb 35 der ersten Formiereinheit 2 ein. Nach der Übernahme wird das Sieb 35 der ersten Formiereinheit 2 von der mehrlagigen Fasertstoffbahn 11 weggeführt. Die Faserstoffbahn liegt somit auf der oberen Seite des Transferbandes 20. Das Vakuum in der Saugzone der Saugwalze 33 liegt im Bereich von kleiner als 30kPa. Dadurch wird gewährleistet, dass die mehrlagigen Fasertstoffbahn 11 nicht mehr entwässert wird. Dadurch wird die Weiße der Decke nicht beeinträchtigt.

### Bezugszeichenliste

- 1: Vorrichtung
- 2: erste Formiereinheit
- 3: zweite Formiereinheit
- 4: Stoffauflauf
- 5: Stoffauflauf
- 6: Siebpartie
- 7: Pressenpartie
- 8: Trockenpartie
- 9: erste Lage der Faserstoffbahn
- 10: zweite Lage der Faserstoffbahn
- 11: Faserstoffbahn
- 12: vorletzter Pressnip
- 13: letzter Pressnip
- 14: weiterer Pressnip
- 15: erstes Presselement
- 16: zweites Presselement
- 17: Gegenwalze
- 18: gemeinsames Gegenelement
- 19: Pressband
- 20: Transferband
- 21: Saugelement
- 22: Maschinenlaufrichtung
- 23: Laufrichtung der ersten Formiereinheit
- 24: Stützwalze
- 25: Filzband
- 26: Filzband
- 27: Trockensieb
- 28: Trockenzylinder
- 29: Saugumlenkwalze
- 30: Obersieb
- 31: Stabilisatoren
- 32: Saugwalze
- 33: Übernahmesaugwalze
- 34: Übernahmestelle
- 35: Sieb der ersten Formiereinheit
- 36: Sieb der zweiten Formiereinheit
- 37: Vergautschungszone
- 38: Saugelemente

## Patentansprüche

1. Vorrichtung (1) zur Herstellung einer mehrlagigen Faserstoffbahn, mit einer Siebpartie (6) zur Bildung einer mehrlagigen Faserstoffbahn (11), einer Pressenpartie (7) zur weiteren Entwässerung der mehrlagigen Faserstoffbahn (11) und einer Trockenpartie (8) zur Trocknung der mehrlagigen Faserstoffbahn (11), wobei die Siebpartie (6) mindestens eine erste Formiereinheit (2) zur Bildung einer ersten Lage (9) der mehrlagigen Faserstoffbahn (11) und mindestens eine zweite Formiereinheit (3) zur Bildung einer zweiten Lage (10) der mehrlagigen Faserstoffbahn (11) und eine Vergautschungszone (37) umfasst und die Formiereinheiten (2, 3) zur Ausbildung der mehrlagigen Faserstoffbahn (11) so zueinander angeordnet und ausgebildet sind, dass die zweite Lage (10) auf die erste Lage (9) in der Vergautschungszone (37) zur Ausbildung der mehrlagigen Faserstoffbahn übertragen wird, wobei die Pressenpartie (7) mindestens zwei letzte Pressnips (12, 13) umfasst, wobei die zwei letzten Pressnips (12, 13) durch ein erstes Presselement (15) und ein zweites Presselement (16) mit einem gemeinsamen Gegenelement (18) mit glatter Oberfläche zur Glättung einer Seite der mehrlagigen Faserstoffbahn (11) gebildet sind, und wobei die mehrlagige Faserstoffbahn (11) zusammen mit einem Pressband (19) derart durch den vorletzten Pressnip (12) geführt ist, dass die zweite Lage (10) der mehrlagigen Faserstoffbahn (11) in Kontakt mit der glatten Oberfläche des Gegenelementes (18) kommt,
**dadurch gekennzeichnet, dass**
ein Transferband (20) zur direkten Übernahme der mehrlagigen Faserstoffbahn (11) an einer Übernahmestelle (34) von der ersten Formiereinheit (2) und zum weiteren Transport der mehrlagigen Faserstoffbahn (11) vorgesehen ist, und dass das mit der mehrlagigen Faserstoffbahn (11) durch den vorletzten Pressnip (12) geführte Pressband (19) zur direkten Übernahme der mehrlagigen Faserstoffbahn (11) an einer Abnahmestelle von dem Transferband (20) und zur Führung der mehrlagigen Faserstoffbahn (11) zur Pressenpartie (7) angeordnet ist.

2. Vorrichtung (1) nach Anspruch 1,
**dadurch gekennzeichnet, dass**
die Vorrichtung ausgebildet ist zur Herstellung einer Faserstoffbahn aus der Gruppe von Liner, White Top Testliner, White Top Kraft Liner oder White Lined Chipboard und dass die erste Lage (9) die Rückenlage und die zweite Lage (10) die Deckelage der mehrlagigen Faserstoffbahn (11) umfasst.

3. Vorrichtung (1) nach einem der vorhergehenden Ansprüche,
**dadurch gekennzeichnet, dass**
der der ersten Formiereinheit (2) zugeordnete Stoffauflauf (4) als Mehrschichtstoffauflauf ausgeführt ist.

4. Vorrichtung (1) nach einem der vorhergehenden Ansprüche,
**dadurch gekennzeichnet, dass**
der der zweiten Formiereinheit (3) zugeordnete Stoffauflauf (5) als Mehrschichtstoffauflauf ausgeführt ist.

5. Vorrichtung (1) nach einem der vorhergehenden Ansprüche,
**dadurch gekennzeichnet, dass**
die zweite Formiereinheit (3) oberhalb der ersten Formiereinheit (2) angeordnet ist.

6. Vorrichtung (1) nach einem der Ansprüche 1 bis 4,
**dadurch gekennzeichnet, dass**
die zweite Formiereinheit (3) im Wesentlichen auf gleichem Niveau in Maschinenlaufrichtung vor der ersten Formiereinheit (2) angeordnet ist.

7. Vorrichtung (1) nach einem der vorhergehenden Ansprüche,
**dadurch gekennzeichnet, dass**
das gemeinsame Gegenelement (18) als glatte Walze ausgebildet ist.

8. Vorrichtung (1) nach einem der vorhergehenden Ansprüche,
**dadurch gekennzeichnet, dass**
in Maschinenlaufrichtung (22) gesehen vor den zwei letzten Pressnips (12, 13) ein weiterer Pressnip (14) angeordnet ist.

9. Vorrichtung (1) nach Anspruch 8,
**dadurch gekennzeichnet, dass**
der weitere Pressnip (14) durch das erste Presselement (15) und einer Gegenwalze (17) gebildet ist und dass die mehrlagige Faserstoffbahn (11) zwischen dem Pressband (19) und einem Filzband (25) liegend durch den weiteren Pressnip (14) geführt ist.

10. Vorrichtung (1) nach einem der vorhergehenden Ansprüche,
**dadurch gekennzeichnet, dass**
das Transferband (20) permeabel ausgeführt ist.

11. Vorrichtung (1) nach einem der vorhergehenden Ansprüche,
**dadurch gekennzeichnet, dass**
innerhalb der Schlaufe des Transferbandes (20) im Bereich der Übernahmestelle (34) der mehrlagigen Faserstoffbahn (11) von der ersten Formiereinheit (2) ein Saugelement (21) angeordnet ist.

12. Vorrichtung (1) nach einem der vorhergehenden Ansprüche,
**dadurch gekennzeichnet, dass**
direkt nach dem am gemeinsamen Gegenelement (18) angeordneten letzten Pressnip (13) ein Trockensieb (27) der Trockenpartie (8) zur Übernahme der mehrlagigen Faserstoffbahn (11) vorgesehen ist.

13. Vorrichtung (1) nach Anspruch 12,
**dadurch gekennzeichnet, dass**
nach der Trockenpartie (8) ein Glättwerk angeordnet ist.

14. Verfahren zur Herstellung einer mehrlagigen Faserstoffbahn (11), wobei die mehrlagige Faserstoffbahn (11) in einer Siebpartie (6) gebildet wird und durch eine Pressenpartie (7) zur weiteren Entwässerung der mehrlagigen Faserstoffbahn (11), sowie durch eine Trockenpartie (8) zur Trocknung der mehrlagigen Faserstoffbahn (11) geführt wird, wobei in der Siebpartie (6) eine erste Lage (9) der mehrlagigen Faserstoffbahn (11) in einer ersten Formiereinheit (2) und eine zweite Lage (10) der mehrlagigen Faserstoffbahn (11) in einer zweiten Formiereinheit (3) hergestellt werden und die zweite Lage (10) auf die erste Lage in einer Vergautschungszone (37) übertragen wird und die mehrlagige Faserstoffbahn (11) durch mindestens zwei letzte Pressnips (12, 13) der Pressenpartie (7) geführt wird, wobei die zwei letzten Pressnips (12, 13) durch ein erstes Presselement (15) und ein zweites Presselement (16) mit einem gemeinsamen Gegenelement (18) mit glatter Oberfläche gebildet werden, wobei eine Seite der mehrlagigen Faserstoffbahn (11) durch die glatte Oberfläche geglättet wird, und wobei die mehrlagige Faserstoffbahn (11) zusammen mit einem Pressband (19) durch den vorletzten Pressnip (12) geführt wird und dabei die zweite Lage der mehrlagigen Faserstoffbahn (11) durch die glatte Oberfläche des Gegenelements (18) geglättet wird,
**dadurch gekennzeichnet, dass**
die mehrlagige Faserstoffbahn (11) durch ein Transferband (20) direkt von der ersten Formiereinheit (2) übernommen und weiter transportiert wird und
dass die mehrlagige Faserstoffbahn (11) durch das zusammen mit der mehrlagigen Faserstoffbahn (11) durch den vorletzten Pressnip (12) geführte Pressband (19) von dem Transferband (20) direkt übernommen und zur Pressenpartie (7) geführt wird.

## Claims

1. Device (1) for producing a multiple-layer fibrous web, having a screen section (6) for forming a multiple-layer fibrous web (11), a press section (7) for further dewatering the multiple-layer fibrous web (11), and a drying section (8) for drying the multiple-layer fibrous web (11), wherein the screen section (6) comprises at least one first forming unit (2) for forming a first layer (9) of the multiple-layer fibrous web (11), and at least one second forming unit (3) for forming a second layer (10) of the multiple-layer fibrous web (11), and a compression zone (37), and the forming units (2, 3) for configuring the multiple-layer fibrous web (11) are mutually disposed and configured such that the second layer (10) is transferred onto the first layer (9) in the compression zone (37) so as to configure the multiple-layer fibrous web, wherein the press section (7) comprises at least two last press nips (12, 13), wherein the two last press nips (12, 13) for smoothing one side of the multiple-layer fibrous web (11) are formed by a first press element (15) and a second press element (16) having a common counter element (18) with a smooth surface, and wherein the multiple-layer fibrous web (11) conjointly with a press belt (19) is guided through the last-but-one press nip (12) in such a manner that the second layer (10) of the multiple-layer fibrous web (11) contacts the smooth surface of the counter element (18),
**characterized in that**
a transfer belt (20) is provided for directly acquiring the multiple-layer fibrous web (11) at an acquisition location (34) from the first forming unit (2) and for the onward transportation of the multiple-layer fibrous web (11), and **in that** the press belt (19) guided conjointly with the multiple-layer fibrous web (11) through the last-but-one press nip (12) is disposed for directly acquiring the multiple-layer fibrous web (11) at a retrieval location from the transfer belt (20) and for guiding the multiple-layer fibrous web (11) to the press section (7).

2. Device (1) according to Claim 1,
**characterized in that**
the device is configured for producing a fibrous web from the group of liner, white top testliner, white top kraftliner, or white lined chipboard, and **in that** the first layer (9) comprises the rear layer, and the second layer (10) comprises the cover layer of the multiple-layer fibrous web (11).

3. Device (1) according to one of the preceding claims,
**characterized in that**
the headbox (4) assigned to the first forming unit (2) is embodied as a multiple-layer headbox.

4. Device (1) according to one of the preceding claims,
**characterized in that**
the headbox (5) assigned to the second forming unit (3) is embodied as a multiple-layer headbox.

5. Device (1) according to one of the preceding claims,
**characterized in that**
the second forming unit (3) is disposed above the first forming unit (2).

6. Device (1) according to one of Claims 1 to 4,
**characterized in that**
the second forming unit (3) in the machine running direction is disposed so as to be substantially at the same level ahead of the first forming unit (2).

7. Device (1) according to one of the preceding claims,
**characterized in that**
the common counter element (18) is embodied as a smooth roller.

8. Device (1) according to one of the preceding claims,
**characterized in that,**
when viewed in the machine running direction (22), a further press nip (14) is disposed ahead of the two last press nips (12, 13).

9. Device (1) according to Claim 8,
**characterized in that**
the further press nip (14) is formed by the first press element (15) and a counter roller (17), and **in that** the multiple-layer fibrous web (11) is guided through the further press nip (14) so as to lie between the press belt (19) and a felt belt (25) .

10. Device (1) according to one of the preceding claims,
**characterized in that**
the transfer belt (20) is embodied so as to be permeable.

11. Device (1) according to one of the preceding claims,
**characterized in that**
a suction element (21) is disposed within the loop of the transfer belt (20), in the region of the acquisition location of the multiple-layer fibrous web (11) from the first forming unit (2).

12. Device (1) according to one of the preceding claims,
**characterized in that**
a drying screen (27) of the drying section (8) for acquiring the multiple-layer fibrous web (11) is provided directly after the last press nip (13) disposed on the common counter element (18).

13. Device (1) according to Claim 12,
**characterized in that**
a smoothing unit is disposed after the drying section (8).

14. Method for producing a multiple-layer fibrous web (11), wherein the multiple-layer fibrous web (11) is formed in a screen section (6) for further dewatering of the multiple-layer fibrous web (11) is guided through a press section (7), and for drying the multiple-layer fibrous web (11) is guided through a drying section (8), wherein, in the screen section (6), a first layer (9) of the multiple-layer fibrous web (11) is produced in a first forming unit (2), and a second layer (10) of the multiple-layer fibrous web (11) is produced in a second forming unit (3), and the second layer (10) is transferred onto the first layer in a compression zone (37), and the multiple-layer fibrous web (11) is guided through at least two last press nips (12, 13) of the press section (7), wherein the two last press nips (12, 13) are formed by a first press element (15) and a second press element (16) having a common counter element (18) with a smooth surface, wherein one side of the multiple-layer fibrous web (11) is smoothed by the smooth surface, and wherein the multiple-layer fibrous web (11), conjointly with a press belt (19), is guided through the last-but-one press nip (12) and the second layer of the multiple-layer fibrous web (11) herein is smoothed by the smooth surface of the counter element (18),
**characterized in that**
the multiple-layer fibrous web (11) by a transfer belt (20) is acquired directly from the first forming unit (2) and transported onwards, and **in that** the multiple-layer fibrous web (11) by the press belt (19) that, conjointly with the multiple-layer fibrous web (11), has been guided through the last-but-one press nip (12) is directly acquired by the transfer belt (20) and guided to the press section (7).

## Revendications

1. Dispositif (1) de fabrication d'une nappe fibreuse multicouche, comprenant une section de toile (6) pour former une nappe fibreuse multicouche (11), une section de pressage (7) pour égoutter ultérieurement la nappe fibreuse multicouche (11) et une section de séchage (8) pour sécher la nappe fibreuse multicouche (11), la section de toile (6) comprenant au moins une première unité de formage (2) pour former une première couche (9) de la nappe fibreuse multicouche (11) et au moins une deuxième unité de formage (3) pour former une deuxième couche (10) de la nappe fibreuse multicouche (11) et une zone de couchage (37) et les unités de formage (2, 3), pour constituer la nappe fibreuse multicouche (11), étant disposées les unes par rapport aux autres et étant réalisées de telle sorte que la deuxième couche (10) soit transférée sur la première couche (9) dans la zone de couchage (37) pour constituer la nappe fibreuse multicouche, la section de pressage (7) comprenant au moins deux dernières lignes de contact de pressage (12, 13), les deux dernières lignes de contact de pressage (12, 13) étant formées par un premier élément de pressage (15) et un deuxième élément de pressage (16) avec un élément conjugué commun (18) ayant une surface lisse pour le lissage d'un côté de la nappe fibreuse multicouche (11), et la nappe fibreuse multicouche (11) étant guidée conjointement avec une bande de pressage (19) à travers l'avant-dernière ligne de contact de pressage (12) de telle sorte que la deuxième couche (10) de la nappe fibreuse multicouche (11) vienne en contact avec la surface lisse de l'élément conjugué (18),
**caractérisé en ce**
**qu'**une bande de transfert (20) est prévue pour la reprise directe de la nappe fibreuse multicouche (11) au niveau d'un point de reprise (34) depuis la première unité de formage (2) et pour le transport ultérieur de la nappe fibreuse multicouche (11), et **en ce que** la bande de pressage (19) guidée avec la nappe fibreuse multicouche (11) à travers l'avant-dernière ligne de contact de pressage (12) est disposée en vue de la reprise directe de la nappe fibreuse multicouche (11) au niveau d'un point d'enlèvement depuis la bande de transfert (20) et pour guider la nappe fibreuse multicouche (11) jusqu'à la section de pressage (7).

2. Dispositif (1) selon la revendication 1,
**caractérisé en ce que**
le dispositif est réalisé pour fabriquer une nappe fibreuse à partir du groupe constitué de couvertures (Liner), couvertures spéciales blanches (White Top Testliner), papier de couverture kraft blanc (White Top Kraft Liner) ou de carton gris blanchi sur une face (White Lined Chipboard) et
**en ce que** la première couche (9) comprend la couche de dos et la deuxième couche (10) comprend la couche de face de la nappe fibreuse multicouche (11) .

3. Dispositif (1) selon l'une quelconque des revendications précédentes,
**caractérisé en ce que**
la caisse de tête (4) associée à la première unité de formage (2) est réalisée sous forme de caisse de tête multicouche.

4. Dispositif (1) selon l'une quelconque des revendications précédentes,
**caractérisé en ce que**
la caisse de tête (5) associée à la deuxième unité de formage (3) est réalisée sous forme de caisse de tête multicouche.

5. Dispositif (1) selon l'une quelconque des revendications précédentes,
**caractérisé en ce que**
la deuxième unité de formage (3) est disposée au-dessus de la première unité de formage (2).

6. Dispositif (1) selon l'une quelconque des revendications 1 à 4,
**caractérisé en ce que**
la deuxième unité de formage (3) est disposée essentiellement au même niveau dans la direction d'avance de la machine avant la première unité de formage (2).

7. Dispositif (1) selon l'une quelconque des revendications précédentes,
**caractérisé en ce que**
l'élément conjugué commun (18) est réalisé sous forme de cylindre lisse.

8. Dispositif (1) selon l'une quelconque des revendications précédentes,
**caractérisé en ce**
**qu'**une ligne de contact de pressage supplémentaire (14) est disposée, vu dans la direction d'avance de la machine (22), avant les deux dernières lignes de contact de pressage (12, 13).

9. Dispositif (1) selon la revendication 8,
**caractérisé en ce que**
la ligne de contact de pressage supplémentaire (14) est formée par le premier élément de pressage (15) et par un cylindre conjugué (17) et **en ce que** la nappe fibreuse multicouche (11) est guidée à travers la ligne de contact de pressage supplémentaire (14) en étant située entre la bande de pressage (19) et une bande de feutre (25).

10. Dispositif (1) selon l'une quelconque des revendications précédentes,
**caractérisé en ce que**
la bande de transfert (20) est réalisée de manière perméable.

11. Dispositif (1) selon l'une quelconque des revendications précédentes,
**caractérisé en ce**
**qu'**un élément d'aspiration (21) est disposé à l'intérieur de la boucle de la bande de transfert (20) dans la région du point de reprise (34) de la nappe fibreuse multicouche (11) depuis la première unité de formage (2).

12. Dispositif (1) selon l'une quelconque des revendications précédentes,
**caractérisé en ce que**
directement après la dernière ligne de contact de pressage (13) disposée au niveau de l'élément conjugué commun (18), est prévue une toile de séchage (27) de la section de séchage (8) pour reprendre la nappe fibreuse multicouche (11).

13. Dispositif (1) selon la revendication 12,
**caractérisé en ce**
**qu'**un mécanisme de lissage est disposé après la section de séchage (8).

14. Procédé de fabrication d'une nappe fibreuse multicouche (11), la nappe fibreuse multicouche (11) étant formée dans une section de toile (6) et étant guidée à travers une section de pressage (7) en vue de l'égouttage ultérieur de la nappe fibreuse multicouche (11), et à travers une section de séchage (8) pour le séchage de la nappe fibreuse multicouche (11), dans la section de toile (6), une première couche (9) de la nappe fibreuse multicouche (11) étant fabriquée dans une première unité de formage (2) et une deuxième couche (10) de la nappe fibreuse multicouche (11) étant fabriquée dans une deuxième unité de formage (3) et la deuxième couche (10) étant transférée sur la première couche dans une zone de couchage (37) et la nappe fibreuse multicouche (11) étant guidée à travers au moins deux dernières lignes de contact de pressage (12, 13) de la section de pressage (7), les deux dernières lignes de contact de pressage (12, 13) étant formées par un premier élément de pressage (15) et un deuxième élément de pressage (16) avec un élément conjugué commun (18) ayant une surface lisse, un côté de la nappe fibreuse multicouche (11) étant lissé par la surface lisse, et la nappe fibreuse multicouche (11) étant guidée conjointement avec une bande de pressage (19) à travers l'avant-dernière ligne de contact de pressage (12) et en l'occurrence, la deuxième couche de la nappe fibreuse multicouche (11) étant lissée par la surface lisse de l'élément conjugué (18),
**caractérisé en ce que**
la nappe fibreuse multicouche (11) est reprise par une bande de transfert (20) directement depuis la première unité de formage (2) et est transportée ultérieurement et
**en ce que** la nappe fibreuse multicouche (11) est reprise directement depuis la bande de transfert (20) par la bande de pressage (19) guidée conjointement avec la nappe fibreuse multicouche (11) à travers l'avant-dernière ligne de contact de pressage (12), et est guidée jusqu'à la section de pressage (7).
